# EUROPÄISCHE PATENTSCHRIFT

(11) **EP 0 038 954 B1**
(45) Veröffentlichungstag und Bekanntmachung des Hinweises auf die Patenterteilung: **21.12.1983**
(21) Anmeldenummer: 81102490.0
(22) Anmeldetag: 02.04.1981
(51) Int. Cl.: E04G 21/04, B66C 23/72, B66C 23/74

(54) **Selbstfahrende Betonpumpe**
Self-propelled concrete pump
Pompe à béton automobile

(30) Priorität: 26.04.1980 DE 3016232
(43) Veröffentlichungstag der Anmeldung: 04.11.1981
(73) Patentinhaber: SCHLECHT, Karl, D-70597 Stuttgart (DE)
(72) Erfinder: SCHLECHT, Karl, D-70597 Stuttgart (DE)
(74) Vertreter: Patentanwälte Dr. Ing. Eugen Maier Dr. Ing. Eckhard Wolf

## Beschreibung

Die Erfindung betrifft eine selbstfahrende Betonpumpe der im Oberbegriff des Anspruchs 1 angegebenen Gattung.

Betonpumpen dieser Art fördern den von Transportmischern auf Baustellen angelieferten Beton über einen Verteilermast in eine Schalung. Üblicherweise sind die Betonpumpen auf 2-, 3-und 4achsigen Lastkraftwagen-Fahrgestellen mit durchgehendem, starren Rahmen montiert. Für sehr schwere Fahrzeuge mit über 24t t Gesamtgewicht werden, wie bei Autokranen, vielachsige schwere Chassis mit überhöhten Achslasten notwendig. Diese dürfen öffentliche Straßen nur mit Sondergenehmigung befahren und können viele leichter gebaute Strecken und Brücken nicht benutzen.

Weiter ist es bei einer selbstfahrenden Betonpumpe der im Oberbegriff des Anspruchs 1 angegebenen Art bekannt, den Sattelanhänger eines Sattelzugs als Fahrgestell für die Betonpumpe und den Verteilermast zu benutzen (DE-A-2 737 884). In der Arbeitsstellung, in der der Verteilermast betätigt und Beton gefördert wird, ist dort der Sattelanhänger abgesattelt. Um die erforderliche Standsicherheit zu gewährleisten, muß der Sattelanhänger daher mit entsprechendem Ballast versehen werden, der dort durch eine in Fahrtrichtung vorne, vor dem Beton-Einfülltrichter angeordnete schwere Auffahrrampe für einen Fahrmischer gebildet wird. Dementsprechend ist der Drehturm des Verteilermastes am hinteren Ende des Sattelanhängers angeordnet.

Je größer der Verteilermast ausgeführt ist, um so näher kommt man an die zulässige Gewichtsgrenze für Sattelfahrzeuge, die derzeit beispielsweise in der Bundesrepublik Deutschland 38t t Gesamtgewicht beträgt. Unter Berücksichtigung dieser Gewichtsgrenze kann bei der bekannten Sattelzug-Betonpumpe mit ballastiertem oder entsprechend schwerem Sattelanhänger der Verteilermast nur eine Länge bis zu etwa 32 m erhalten. Darüber hinaus ist von Nachteil, daß dieser schwere Ballast kostenerhöhend transportiert werden muß.

Der Erfindung liegt die Aufgabe zugrunde, die bekannte selbstfahrende Betonpumpe der im Oberbegriff des Anspruchs angegebenen Art dahingehend zu verbessern, daß bei verhältnismäßig leichter Bauweise des Sattelanhängers ohne Einbuße an Standsicherheit eine erhebliche Vergrößerung der Reichweite des Verteilermastes erzielt wird, ohne daß dabei eine vorgeschriebene Gewichtsgrenze des gesamten Sattelzuges überschritten wird.

Zur Lösung dieser Aufgabe wird gemäß der Erfindung die im Anspruch 1 angegebene Merkmalskombination vorgeschlagen. Weitere vorteilhafte Ausgestaltungen und Weiterbildungen der Erfindung argeben sich aus den Unteransprüchen.

Mit den erfindungsgerräßen Vorkehrungen wird erreicht, daß die Sattelzugmaschine mit ihrem Gewicht von ca. 7 bis 9 t als Ballast zur Stabilisierung des Verteilermastes eingesetzt werden kann.

Bevor die Sattelzugmaschine entsprechend der Erfindung angehoben wird, werden die am Sattelanhänger vorgesehenen Stützbeine seitlich nach außen in ihre vorgeschriebene Lage geschwenkt und über eine Teleskopvorrichtung am Boden unter Anheben des Sattelanhängers abgestützt. Die vorderen um etwa 45° zur Fahrzeugachse nach vorne weisenden Stützbeine reichen dabei zweckmäßig vor die Vorderachse der Sattelzugmaschine. Aufgrund dieser großen Reichweite der Stützbeine nach vorne erleidet der um etwa 0,5 bis 1 m gegenüber einem Fahrzeug mit starrem Chassis längerbauende Sattelzug keine Einbuße an Nutzreichweite. Dies ist darin begründet, daß nicht, wie bei Autokranen, die Vorderachse als vorderste Sicherheits-Kante verwendet wird, sondern die vor der Vorderachse etwa im Bereich der Stoßstange der Sattelzugmaschine verlaufende Verbindungslinie zwischen den Boden-Aufstützpunkten der vorderen Stützbeine. Entsprechendes gilt zwar auch für ein Fahrzeug mit festem gemeinsamen Rahmen zwischen Betonpumpe und Motorantrieb, sofern dort entsprechende ausschwenkbare Stützbeine vorgesehen sind. Der Sattelzug hat jedoch den Vorteil, daß er nicht, wie ein festes Fahrzeug, auf 22 bis 24t t Gesamtgewicht beschränkt ist, um auf öffentlichen Straßen ohne Einschränkung fahren zu dürfen, sondern bis zu 38 t Gesamtgewicht bei 5achsiger Bauart und bis zu 32 t Gesamtgewicht bei 4achsiger Bauart aufweisen darf.

Ein zusätzliches Gewicht der Sattelzugmaschine von 8 t erlaubt bei einer Abstützbreite von 8 m eine Steigerung des Lastmoments des Verteilermastes um 30 bis 40 mt und damit eine entsprechende Steigerung seiner Länge. Die Verwendung eines Sattelzugs mit dreiachsiger Sattelzugmaschine und zweiachsigem Sattelanhänger mit 38 t Gesamtgewicht ermöglicht bei einer Abstützbreite von ca. 8 m den Aufbau eines Verteilermastes mit bis zu 44 m Reichhöhe und ca. 40 m horizontaler Reichweite. Im Falle eines festen, nicht knickenden Fahrzeuges wäre hierfür ein 5achsiges Sonderfahrgestell nötig, das nur mit großen Wegeinschränkungen und Sondergenehmigungen auf öffentlichen Straßen fahren darf. Diese Einschränkung ist besonders für Dienstleistungsbetriebe, die täglich viele verschiedenartige Einsätze fahren müssen, wegen der hohen Investitions- und Transportkosten nicht tragbar. Sie wird durch die erfindungsgemäße Konstruktion behoben.

Die bisher gebräuchlichsten dreiachsigen Fa'.t zeuge mit nichtknickendem Fahrgestell, deren maximal zulässiges Gesamtgewicht für einen Fahrbereich ohne Einschränkung in der Bundesrepublik Deutschland z. Zt. 24 t beträgt, können mit Verteilermasten mit einer Reichhöhe bis zu 32 m bestückt werden. Im Vergleich dazu kann bei einem Sattelzug mit den erfindungsgemäßen Merkmalen und einem zulässigen Gesamtgewicht von 38 t die Reichhöhe des Verteilermastes um 12 m auf 44 m vergrößert werden.

Aus den DE-C-1 026499 und 1 091 304 ist es zwar bei einem Drehkran mit Sattelschlepper an sich bekannt, den Sattelschlepper in der Arbeitsstellung des Drehkrans anzuheben und in der angehobenen Stellung als Ballastgewicht zur Stabilisierung des mit Stützbeinen auf dem Boden abgestützten Sattelanhängers zu verwenden. Der Sattelschlepper und seine Anhebe- und Festhaltemittel sind dort jedoch nicht am feststehenden Teil des Sattelanhängers, sondern an einem Ausleger des verschwenkbaren Oberteils des Drehkrans angeordnet. Der Sattelschlepper schwenkt also um die Kranachse, die der Sattelkupplung gegenüberliegt, mit und dient so als schwenkbare Ballast. Für einen schwenkbaren Ballast, der nur um wenige Zentimeter vom Erdboden abgehoben wird, ist weder bei Drehkranen noch bei Betonpumpen genügend Platz vorhanden, um ihn über am Boden liegende Hindernisse, Fahrzeuge, Zäune, Schranken u. dgl. hinwegschwenken. Deshalb ist der Schwenkballast bei Autokranen üblicherweise erst in 2-3 m Höhe angebracht, also in einer Höhe, auf die ein Sattelschlepper nicht angehoben werden kann.

Dieses Problem wurde beim Anmeldungsgegenstand dadurch umgangen, daß die Anhebe-und Festhaltemittel für die Sattelzugmaschine am feststehenden Teil des Sattelanhängers in der Nähe des die Drehachse enthaltenden Endes angeordnet wurden, so daß die Sattelzugmaschine mit dem Verteilermast nicht mitgeschwenkt werden muß.

In der Zeichnung sind einige bevorzugte Ausführungsbeispiele der erfindungsgemäßen Sattelzug-Betonpumpe in schematischer Weise dargestellt. Es zeigt
Fig. 1 eine Seitenansicht einer Sattelzug-Betonpumpe im Zustand der Straßenfahrt mit eingeschwenkten Stützbeinen und zusammengeklapptem Verteilermast;
Fig. 2 eine Draufsicht auf einen Ausschnitt der Sattelzug-Betonpumpe nach Fig. 1 mit ausgeschwenkten Stützbeinen;
Fig. 3 einen vergrößerten Ausschnitt aus Fig. 1 mit einem bevorzugten Hubmechanismus und den Schaltorganen einer Sicherungseinrichtung;
Fig. 4 eine Stirnseitenansicht des Hubmechanismus nach Fig. 3 mit einem Hydraulikzylinder;
Fig. 5 eine Stirnseitenansicht des Hubmechanismus nach Fig. mit zwei Hydraulikzylindern;
Fig. 6 und Fig. 7 zwei weitere Ausführungsbeispiele mit abgewandelten Hubmechanismen in einer ausschnittsweisen Seitenansicht.

Die fahrbare Betonpumpe enthält einen Sattelzug, auf dessen Sattelanhänger 10 ein an einem Drehturm 11 um eine vertikale Achse drehbarer, mit hydraulischen Mitteln 12 auseinanderklappbarer Verteilermast 13 angeordnet ist, dessen Betonleitung 14 über einen Beschikkungsbehälter 15 und ein Pumpenaggregat 16 mit dem zu fördernden Beton beaufschlagbar ist. Am Sattelanhänger 10 sind insgesamt vier seitlich ausschwenkbare und nach unten teleskopartig ausfahrbare Stützbeine 17, 18 vorgesehen (vgl. Fig. 2). Die Sattelzugmaschine 20 ist über eine an sich bekannte Sattelkupplung 21 mit dem Königszapfen 19 des Sattelanhängers 10 lösbar verbunden. Der Riegel 22 sorgt dafür, daß sowohl eine vertikale als auch eine horizontale Kraftübertragung über die Kupplung möglich ist und daß die Sattelzugmaschine dennoch um die vertikale Achse des Königszapfens 19 gegenüber dem Satellanhänger 10 verschwenkt werden kann. Der Riegel 22 kann aus Sicherheitsgründen mittels einer geeigneten Schraubverbindung so an der Sattelkupplung 21 festgelegt werden, daß er vom Bedienungspersonal nicht ohne weiteres entfernt werden kann. Das zusätzlich an der Sattelkupplung vorgesehene Drehlager 23 erlaubt eine Nickbewegung der Zugmaschine 20 um eine horizontale Querachse gegenüber dem Sattelanhänger 10.

Am vorderseitigen Ende des Sattelanhängers 10 sind zwischen dem Sattelanhänger und der Sattelzugmaschine wirkende Anhebe- und Festhaltemittel 29 angeordnet, die nachfolgend auch als Hubmechanismus bezeichnet werden.

Bei den in Fig. 1 bis 5 gezeigten Ausführungsbeispielen enthält der Hubmechanismus 29 mindestens einen Hebel 30, der am Drehturm 11 des Verteilermastes 13 oder am Rahmen des Sattelanhängers 10 angelenkt ist. Der Hebel 30 ist mit Hilfe eines Hydrozylinders 31 um eine quer zur Fahrtrichtung verlaufende Horizontalachse auf- und abschwenkbar (Fig.4). Statt einem können auch zwei Hydrozylinder 31 vorgesehen sein, deren Hub durch eine Querstange 33 aufeinander abstimmbar ist (Fig. 5).

Am freien Ende des Hebels 30 sind zwei als Gliederketten 34 ausgebildete Zugstränge eingehängt, die an ihrem unteren Ende eine an einem seitlich über den Fahrgestellrahmen 35 der Sattelzugmaschine 20 überstehenden Kopfbolzen 36 einhängbare Ringöse 37 aufweisen. Die Kopfbolzen 36 sind zweckmäßig an einer am Fahrgestellrahmen 35 befestigten Traverse 38 angeordnet, die in ihrem mittleren, in der Längsmittelebene der Sattelzugmaschine befindlichen Bereich einen weiteren Kopfbolzen 39 aufweist. Die Gliederketten 34 dienen als Zugorgan, über das beim Hochschwenken des Hebels 30 mit Hilfe des Hydrozylinders 31 die Sattelzugmaschine vom Boden abgehoben werden kann.

Bei den Ausführungsbeispielen nach Fig.6 6 und 7 enthält der Hubmechanismus 29 einen am Sattelanhänger 10 oder an dessen Aufbau befestigten Hydrozylinder 31', dessen Kolbenstange 45 am freien Ende ein Auge 47 oder einen Haken aufweist, an dem das als Kette oder Seil ausgebildete Zugorgan 34 befestigbar ist. Anstelle von einem können auch zwei Hydrozylinder 31' verwendet werden. Im Falle des in Fig. 6 gezeigten Ausführungsbeispiels ist das biegeschlaffe Zugorgan 34 über eine am Sattelanhänger befindliche Umlenkrolle 46 geführt.

Im praktischen Betrieb wird nach dem Ankommen des Sattelzugs auf der Baustelle durch Ausschwenken und Ausfahren der Stützbeine 17, 18 zunächst der Sattelanhänger 10 mit seinem aus Pumpaggregat 16 und Verteilermast 13 bestehenden Aufbau angehoben, so daß die Hinterräder 40 weitgehend oder ganz vom Boden abgehoben werden. Gleichzeitig wird die Doppelachse 41 der Sattelzugmaschine 20 über die geschlossene Sattelkupplung 21 hochgezogen. Die Stützbeine 17, 18 befinden sich dabei etwa in der in Fig. 2 angedeuteten Position.

Anschließend wird der Hubmechanismus 29 betätigt. Vor allem wenn die Sattelzugmaschine 20 nach dem Ankommen auf der Baustelle nicht exakt fluchtend zum Sattelanhänger 10 ausgerichtet ist, werden die Gliederketten 34 zunächst an mittleren Kopfbolzen 39 eingehängt. Beim Betätigen des bzw. der Hydrozylinder 31 bzw. 31' wird sodann der vordere Teil der Sattelzugmaschine 20 leicht angehoben und nach dem Abheben der Vorderräder 42 in eine zum Sattelanhänger 10 fluchtende Lage ausgerichtet. Nach einem nochmaligen Ablassen der Sattelzugmaschine können dann die Gliederketten 34 an den seitlich überstehenden Kopfbolzen 36 eingehängt werden. Beim anschließenden Betätigen des Hydrozylinders 31 bzw. 31' wird die Sattelzugmaschine 20 mit ihren Vorderrädern 42 vom Boden abgehoben und wirkt dann bei ebenfalls vom Boden freikommenden Hinterrädem 41 als Ballastgewicht zur Stabilisierung des Sattelanhängers bei ausgeklapptem Verteilermast.

Damit die Sattelzugmaschine 20 beim Schwenken des schweren Verteilermastes 13 keine unerwünschten Schwingungen ausführt, kann sie in der ausgerichteten Stellung verriegelt werden. Dies kann mit einem nicht dargestellten, an sich bekannten Keil erfolgen, der in den Einfahrschlitz der Sattelkupplung 21 hydraulisch eingeschoben wird. Weiter können zu diesem Zweck zwischen dem Sattelanhänger 10 und dem Fahrgestell 35 der Sattelzugmaschine 20 zusätzliche, in der Zeichnung nicht dargestellte Hydraulikzylinder angebracht werden. Auch mit Hilfe fester, i' der Zeichnung nicht dargestellter Zugstangen, Dreieckslenkern od. dgl. anstelle der Gliederketten kann eine Fixierung der angehobenen Saitelzugmaschine gegenüber dem Sattelanhänger bewirkt werden.

Um ein versehentliches Ausfahren des Verteilermastes bei nicht ausreichendem Böllastgewicht zu verhindern, ist eine Sicherungseinrichtung vorgesehen, die die Druckölzufuhr zur Verteitermasthydrautiksperrt, wenn der Sattelanhänger abgesattelt ist und/oder wenn die Sattelzugmaschine nicht vom Boden abgehoben ist. Zu diesem Zweck sind am Sattelanhänger zwei als Öffner ausgeb Idete Schaltventile 44,45 angeordnet, die im einen Falle durch die Kupplungsplatte der Sattelkupplung 21 und im anderen Falle durch den Hebel 30 in dessen nach oben geschwenkter Endlage betätigt werden (Fig. 3). Selbstverständlich kann die Sicherungseinrichtung auch in anderer Weise realisiert werden, wie z. B. durch ein auf die Last der angehobenen Sattelzugmaschine ansprechendes, mit dem Hydrozylinder 31 verbundenes Druckschaltventil.

Die Gliederketten 34 erlauben es, die Sattelzugmaschine nach Arbeitsschluß wieder in die ursprüngliche, gegenüber dem Sattelanhänger abgewickelte Stellung zu schwenken, indem nach kurzzeitigem Absenken des Vorderteils der Zugmaschine 20 die Ketten 34 an einer anderen Stelle des Fahrgestellrahmens 35 bzw. der Traverse 38 so eingehängt werden, daß die Zugmaschine beim Wiederanheben gegenüber dem Sattelanhänger zur vorgesehenen Seite hin geschwenkt werden kann. Der Sattelzug kann dann vor allem bei engen Baustellen in seiner ursprünglichen Fahrtrichtung wieder zurückfahren und die Baustelle verlassen.

Zur Einsparung eines Separatmotors auf dem Sattelanhänger ist es möglich, den Fahrzeugmotor der Sattelzugmaschine 20 zum Antrieb des Pumpaggregats 16 heranzuziehen. Dies kann mit Hilfe von zwischen der Sattelzugmaschine und dem Sattelanhänger verlegbaren gelenkigen Hydraulikleitungen erfolgen. Eine andere Möglichkeit besteht darin, daß in der Arbeitsstellung mit angehobener Sattelzugmaschine eine mechanische Kupplung zwischen Sattelzugmaschine und Sattelzuganhänger eingerückt wird, die über eine Kardanwelle eine auf dem Sattelanhänger angeordnete Hydropumpe mit dem Fahrzeugmotor der Zugmaschine kraftschlüssig verbindet. Im Hinblick auf die erforderliche Pumpleistung setzt dies allerdings einen leistungsfähigen Fahrzeugmotor in der Sattelzugmaschine voraus. Außerdem besteht dann die Einschränkung, daß der Sattelanhänger nicht mehr mit jeder beliebigen Sattelzugmaschine verbunden werden kann.

Mit dem oben beschriebenen Hubmechanismus ist es grundsätzlich auch möglich, im abgesattelten Zustand statt der Sattelzugmaschine ein anderes Ballastgewicht anzuheben. Dies ist etwa dann von Vorteil, wenn die Sattelzugmaschine auch noch anderweitig eingesetzt oder repariert werden muß und dabei Ausfallzeiten der Betonpumpe an der Baustelle vermieden werden sollen.

Anstelle eines Hydrozylinders 31 bzw. 31' kann auch eine in der Zeichnung nicht dargestellte Seilwinde als Hubmechanismus verwendet werden. Wenn die Seilwinde im hinteren Bereich des Sattelanhängers 10 in der Nähe des Beschickungsbehälters 15 angeordnet ist, kann sie erforderlichenfalls auch als Schleppwinde für das Fahrzeug verwendet werden.

Grundsätzlich ist sogar eine Anordnung denkbar, bei der der Sattelanhänger 10 und die Sattelzugmaschine 20 lediglich mit einem strammgezogenen Zugorgan verbunden werden, so daß das Anheben der Sattelzugmaschine ohne zusätzlichen Hubmechanismus anschließend beim Ausfahren der vorderen Stützbeine erfolgen kann.

## Patentansprüche

1. Selbstfahrende Betonpumpe mit einem um eine vertikale Drehachse drehbar auf einem durch ausfahrbare Stützbeine (17, 18) auf dem Boden abstützbaren Sattelanhänger (10) eines Sattelzugs angeordneten, mit hydraulischen Mitteln (12) auseinanderklappbaren Verteilermast (13), einem auf dem Sattelanhänger angeordneten Einfülltrichter (15) für den Beton und einer mittels einer Sattelkupplung (21) mit dem Sattelanhänger (10) verbindbaren Sattelzugmaschine (20), dadurch gekennzeichnet, daß am feststehenden Teil des Sattelanhängers (10) Mittel (29) zum Anheben der Sattelzugmaschine (20) und deren Festhalten in der angehobenen Stellung angeordnet sind, wobei die Sattelzugmaschine (20) in der angehobenen Stellung ein Ballastgewicht zur Stabilisierung des mit den Stützbeinen (17,18) auf dem Boden abgestützten Sattelanhänger (10) bei auseinandergeklapptem Verteilermast (13) bildet, und daß die Drehachse (11) des Verteilermasts (13) sowie die Anhebe-und Festhaltemittel (29) im Bereich des kupplungsseitigen Endes und der Einfülltrichter (15) an dem in Fahrtrichtung hinteren Ende des Sattelanhängers (10) angeordnet sind.

2. Betonpumpe nach Anspruch 1, dadurch gekennzeichnet, daß die Anhebe- und Festhaltemittel (29) mindestens ein in Fahrtrichtung vor der Sattelkupplung (21) zwischen dem Sattelanhänger (10) und mindestens einer darunter befindlichen Stelle (36, 39) der Sattelzugmaschine (20) befestigbares Zugorgan (34) enthalten, und daß die Sattelzugmaschine (20) bei eingekuppelter Sattelkupplung (21) und ausgefahrenen Stützbeinen (17, 18) mit ihren Vorder- und Hinterrädern (41, 42) vollständig vom Boden abhebbar ist.

3. Betonpumpe nach Anspruch 1 oder 2, dadurch gekennzeichnet, daß die Anhebe- und Festhaltemittel (29) mindestens einen am Sattelanhänger (10) oder an dessen Aufbau angelenkten, durch mindestens einen Hydrozylinder (31) um eine quer zur Fahrtrichtung verlaufende Horizontalachse verschwenkbaren, mit dem sattelanhängerseitigen Ende des Zugorgans (34) verbindbaren Hebel (30) enthalten.

4. Betonpumpe nach Anspruch 1 oder 2, dadurch gekennzeichnet, daß die Anhebe- und Festhaltemittel (29) mindestens einen am Sattelanhänger (10) angelenkten, mit seiner Kolbenstange (45) unmittelbar am Zugorgan (34) angreifenden Hydrozylinder (31') enthalten.

5. Betonpumpe nach Anspruch 4, dadurch gekennzeichnet, daß das biegeschlaff ausgebildete Zugorgan (34) über eine am Sattelanhänger (10) angeordnete Rolle (46) von einer Aufhängestelle an der Sattelzugmaschine (20) zu dem im unteren Bereich des Sattelanhängers angelenkten Hydrozylinder (31') umgelenkt ist.

6. Betonpumpe nach Anspruch 2, dadurch gekennzeichnet, daß die über das Zugorgan (34) mit dem Sattelanhänger (10) verbundene Sattelzugmaschine (20) mit Hilfe der in Fahrtrichtung vorderen ausfahrbaren Stützbeine (17) vom Boden abhebbar ist.

7. Betonpumpe nach einem der Ansprüche 2 bis 6, dadurch gekennzeichnet, daß das Zugorgan (34) auf mindestens einem vorzugsweise als Gliederkette ausgebildeten Zugstrang besteht.

8. Betonpumpe nach einem der Ansprüche 2 bis 4 oder 6, dadurch gekennzeichnet, daß das Zugorgan aus mindestens einer starren Zugstange oder einem Dreieckslenker besteht.

9. Betonpumpe nach einem der Ansprüche 2 bis 8, dadurch gekennzeichnet, daß am Fahrgestellrahmen (35) oder an einer Traverse (38) der Sattelzugmaschine (20) zwei zur vertikalen Längsmittelebene der Sattelzugmaschine spiegelsymmetrische Befestigungsstellen (36) für das aus zwei nach unten zu diesen Stellen weisenden Teilen bestehende Zugorgan (34) vorgesehen sind.

10. Betonpumpe nach Anspruch 9, dadurch gekennzeichnet, daß am Fahrgestellrahmen (35) oder an der Traverse (38) eine weitere, etwa in der Längsmittelebene angeordnete Befestigungsstelle (39) für das Zugorgan (34) vorgesehen ist.

11. Betonpumpe nach einem der Ansprüche 1 bis 10, gekennzeichnet durch eine die Druckölzufuhr zur Verteitermast-Hydrautik bei entkuppelter Sattelkupplung (21) und/oder bei nicht-angehobener Sattelzugmaschine (20) sperrende Sicherungseinrichtung (44,45).

12. Betonpumpe nach Anspruch 11, dadurch gekennzeichnet, daß die Sicherungseinrichtung einen auf die von den Abhebe- und Festhaltemitteln (29) gehobene Last ansprechenden, vorzugsweise als Druckschaltventil ausgebildeten Sicherungsschalter enthält.

13. Betonpumpe nach Anspruch 11 oder 12, dadurch gekennzeichnet, daß die Sicherungseinrichtung einen in der oberen Endlage der Anhebe- und Festhaltemittel (29) und/oder bei gekuppelter Sattelkupplung (21) in seinem nichtsperrenden Zustand befindlichen, vorzugsweise als hydraulisches Endschaltventil ausgebildeten Sicherungsschalter (44, 45) enthält.

14. Betonpumpe nach einem der Ansprüche 1 bis 13, dadurch gekennzeichnet, daß die Sattelzugmaschine (20) in ihrer vom Boden abgehobenen Stellung in Längsrichtung des Sattelanhängers (10) ausrichtbar und in der ausgerichteten Lage, vorzugsweise mit Hilfe eines in die Sattelkupplung (21) einführbaren Sperrkeils, am Sattelanhänger (10) festlegbar ist.

15. Betonpumpe nach einem der Ansprüche 1 bis 14, dadurch gekennzeichnet, daß auf dem Sattelanhänger (10) eine mit dem Fahrzeugmotor der Sattelzugmaschine (20) in deren angehobener Stellung kuppelbare Hydropumpe für den Verteilermast- und/oder Betonpumpenantrieb angeordnet ist.

16. Betonpumpe nach einem der Ansprüche 1 bis 15, dadurch gekennzeichnet, daß die Drehachse (11) des Verteilermastes (13) und die Anhebe- und Festhaltemittel (29) im Bereich des kupplungsseitigen Endes des Sattelanhängers (10) angeordnet sind.

## Claims

1. A travelling concrete pump with a distributor mast (13), which can be unfolded by hydraulic means (12) and is arranged to rotate about a vertical pivot on a semi-trailer (10) associated with a tractor and supportable on the ground by extensible supporting legs (17. 18), and with a concrete-charging funnel (15) arranged on the semi-trailer and a tractor (20) connectible with the semi-trailer (10) by means of a coupling (21), characterized in that means (29) for raising the tractor (20) and for securing it in the raised position are arranged on the stationary part of the semi-trailer (10), the tractor (20), when in the raised position, forming a ballast weight for stabilizing the semi-trailer (10), supported on the ground by the supporting legs (17, 18), when the distributor mast (13) is extended, and in that the pivot (11) for the distributor mast (13) as well as the raising and securing means (29) are arranged in the zone of the coupling-side end, and the charging funnel (15) is arranged at that end of the semi-trailer (10) that is at the rear in the direction of travel.

2. A concrete pump according to Claim 1, characterized in that the raising and securing means (29) comprise at least one traction member (34), which can be secured, in the direction of travel, in front of the coupling (21) and between the semi-trailer (10) and at least one •ubjacent point (36, 39) on the tractor (20), and in that, when the coupling (21) is engaged and the supporting legs (17, 18) are extended, the tractor (20) can be completely lifted from the ground by its front and rear wheels (41,42).

3. A concrete pump according to Claim 1 or Claim 2, characterized in that the raising and securing means (29) comprise at least one lever (30) which can be connected to the trailer-side end of the traction member (34) and which is linked to the semi-trailer (10) or its mounting and can be swung, by at least one hvdraulic cylinder (31), about a horizontal axis extending transversely of the direction of travel.

4. A concrete pump according to Claim 1 or 2, characterized in that the lifting and securing means (29) comprise at least one hydraulic cylinder (31') which is linked to the semi-trailer (10) and by its associated piston-rod (45) directly engages the traction member (34).

5. A concrete pump according to Claim 4, characterized in that the traction member (34), of flexible design, is guided, round a roller (46) arranged on the semi-+railer (10), from a suspension point on the tractor (20) to the hydraulic cylinder (31 linked in the lower zone of the semi-trailer.

6. A concrete pump according to Claim 2, characterized in that the tractor (20), connected to the trailer (10) by way of the traction member (34), can be raised from the ground with the help of the extensible supporting legs (17) that are located at the front as seen in the direction of travel.

7. A concrete pump according to any one of Claims 2 to 6, characterized in that the traction member (34) consists of at least one strand preferably in the form of a chain.

8. A concrete pump according to any one of Claims 2 to 4 or Claim 6, characterized in that the traction member consists of at least one rigid tie-rod or a triangular guide.

9. A concrete pump according to any one of Claims 2 to 8, characterized in that there are provided, on the chassis (35) or a cross-member (38) of the tractor (20), two fixing points (36) for the traction member (34) consisting of two parts extending downwardly from these points which are of mirror-symmetrical arrangement with respect to the vertical longitudinal middle plane of the tractor.

10. A concrete pump according to Claim 9, characterized in that a further fixing point (39) for the traction member (34) and arranged approximately in the longitudinal middle plane is provided on the chassis (35) or on the cross-member (38).

11. A concrete pump according to any one of Claims 1 to 10, characterized by a safety device (44, 45) which cuts off the supply of pressurized oil to the distributor mast hydraulic system when the coupling (21) is disengaged and/or when the tractor (20) is not raised.

12. A concrete pump according to Claim 11, characterized in that the safety device comprises a safety switch which is preferably in the form of a pressure-witching valve which h triggered by the load lifted by the raising and fixing means (29).

13. A concrete pump according to Claim 11 or 12, characterized in that the safety device comprises a safety switch, preferably in the form of a hydraulic limit valve, which is in its non-blocking position when the raising and fixing means (29) are in the upper position and/or when the coupling (21) is engaged.

14. A concrete pump according to any one of Claims 1 to 13, characterized in that, when in the position in which it is raised from the ground, the tractor (20) can be straightened in the longitudinal direction of the semi-trailer (10) and can be secured to the semi-trailer (10) in the straightened position, preferably with the help of a blocking wedge introduced into the coupling (21).

15. A concrete pump according to any one of Claims 1 to 14, characterized in that there is arranged ci the semi-trailer (10) a hydraulic pump for driving the distributor mast and/or the concrete pump, which hydraulic pump can be connected to the vehicle motor of the tractor (20) when the latter is in the raised position.

16. A concrete pump according to any one of Claims 1 to 15, characterized in that the pivot (11) for the distributor mast (13) and the raising and fixing means (29) are arranged in the zone of the coupling-side end of the semi-trailer (10).

## Revendications

1. Pompe à béton automotrice ayant un mât de distribution (13) dépliable à l'aide de moyens hydraulique (12), pouvant pivoter autour d'un axe de rotation vertical, disposé sur une semi-remorque (10), partie d'un train routier articulé, semi-remorque, pouvant s'appuyer sur le sol à l'aide de béquilles (17, 18) déployables, ayant un entonnoir de remplissage de béton (15) disposé sur la semi-remorque et munie d'un tracteur de semiremorque (20) pouvant être raccordé à la semi-remorque (10) au moyen d'une sellette (21), caractérisée par le fait que sur la partie fixe de la semi-remorque (10) sont disposés des moyens (29) pour le soulèvement du tracteur de semi-remorque (20) et du maintien de celui-ci dans la position soulevée, le tracteur de semi-remorque (20) formant dans la position soulevée un poids de lestage pour la stabilisation de la semi-remorque appuyée au sol au moyen des béquilles (17, 18), le mât de distribution (13) étant déplié, et que l'axe de rotation (11) du mât de distribution (13) ainsi que les moyens de soulèvement et de maintien (29) sont disposés dans la zone de l'extrémité du côté de la sellette et que l'entonnoir de remplissage (15) est disposé à l'extrémité arrière opposée au sens de la marche de la semi-remorque (10).

2. Pompe à béton selon la revendication sous 1, caractérisée par le fait que les moyens de soulèvement et de maintien (29) comportent devant la sellette (21), dans le sens de la marche, au moins un organe de traction (34) fixable entre la semi-remorque (10) et au moins un endroit (36, 39) du tracteur de semi-remorque situé en dessous, et que le tracteur de semi-remorque (20), la sellette (21) étant accouplée et les béquilles (17, 18) étant déployées, soit entièrement soulevable du sol avec ses roues avant et ses roues arrière (41,42).

3. Pompe à béton selon la revendication sous 1 ou 2, caractérisée par le fait que les moyens de soulèvement et de maintien (29) comportent au moins un levier (30) articulé sur la semi-remorque (10) on sur sa superstructure, pouvant pivoter à l'aide d'au moins un vérin hydraulique (31) autour d'un axe horizontal évoluant transversalement par rapport au sens de la marche, et raccordable à l'extrémité de l'organe de traction (34) du côté de la semi-remorque.

4. Pompe à béton selon la revendication sous 1 ou 2, caractérisée par le fait que les moyens de soulèvement et de maintien (29) comportent au moins un vérin hydraulique (31') articulé sur la semi-remorque (10), et attaquant par sa tige de piston (45) directement sur l'organe de traction (34).

5. Pompe à béton selon la revendication sous 4, caractérisée par le fait que l'organe de traction (34) à flexion souple est renvoyé à partir d'un point d'accrochage sur le tracteur de semi-remorque (20), par l'intermédiaire d'une poulie disposée sur la semi-remorque (10), vers le vérin hydraulique (31') articulé dans la zone inférieure de la semi-remorque.

6. Pompe à béton selon la revendication sous 2, caractérisée par le fait que le tracteur de semi-remorque (20) raccordé à la semi-remorque (10) par l'intermédiaire de l'organe de traction (34) est soulevable du sol à l'aide des béquilles antérieures (17) déployables dans le sens de la marche.

7. Pompe à béton selon l'une des revendications sous 2 à 6, caractérisée par le fait que l'organe de traction (34) est constitué par au moins un câble de traction formé de préférence par une chaîne articulée.

8. Pompe à béton selon une des revendications sous 2 à 4 ou 6, caractérisée par le fait que l'organe de traction est constitué par au moins une barre de traction rigide ou un guide triangulaire.

9. Pompe à béton selon une des revendications sous 2 à 8, caractérisée par le fait que sur le cadre du châssis (35) ou sur une traverse (38) du tracteur de semi-remorque (20) sont prévus deux points de fixation (36) symétriques par rapport au plan médian longitudinal du tracteur de semi-remorque, destinés à l'organe de traction constitué de deux part es dirigés vers le bas sur ces points.

10. Pompe à béton selon la revendication sous 9, caractérisée par le fait que sur le cadre du châssis (35) ou sur la traverse (38) est prévu, pour l'organe de traction (34), un autre point de fixation (39) disposé à peu près dans le plan médian longitudinal.

11. Pompe à béton selon les revendications sous 1 à 10, caractérisée par un dispositif de sécurité (44, 45) bloquant l'alimentation d'huile sous pression vers le système hydraulique du mât de distribution en cas de débrayage de la sellette (21) et/ou en cas de non-soulèvement du tracteur de semi-remorque (20).

12. Pompe à béton selon la revendication sous 11, caractérisée par le fait que le dispositif de sécurité comporte un interrupteur de sécurité réagissant à la charge soulevée par les moyens de soulèvement et de maintien (29), interrupteur de circuit formé de préférence par une soupape à interruption manométrique.

13. Pompe à béton selon la revendication sous 11 ou 12, caractérisée par le fait que le dispositif de sécurité comporte un interrupteur de sécurité (44, 45) formé de préférence par une soupape hydraulique terminale d'interruption se trouvant à l'état de non interruption à la position terminale haute des moyens de soulèvement et de maintien (29), et/ou en cas de sellette (21) accouplée.

14. Pompe à béton selon l'une des revendications sous 1 à 13, caractérisée par le fait que le tracteur de semi-remorque (20) peut, en position soulevée du sol, être aligné dans le sens longitudinal de la semi-remorque (10) et qu'il peut être fixé à la semi-remorque (10) à l'aide d'une clavette de blocage pouvant être introduite dans la sellette (21).

15. Pompe à béton selon l'une des revendications sous 1 à 14, caractérisée par le fait que sur la semi-remorque (10) est disposée une pompe hydraulique pour le mât de distribution et/ou pour la commande de la pompe à béton, pompe pouvant être accouplée au moteur du tracteur de semi-remorque (20) en position soulevée.

16. Pompe à béton selon l'une des revendications sous 1 à 15, caractérisée par le fait que l'axe de rotation (11) du mât de distribution (13) et les moyens de soulèvement et de maintien (29) sont disposés dans la zone de l'extrêmité de la semi-remorque (10) du côté de la sellette de celle-ci.
